# FASCICULE DE BREVET EUROPEEN

(11) **EP 2 570 863 B1**
(45) Date de publication et mention de la délivrance du brevet: **08.11.2017**
(21) Numéro de dépôt: 11181353.1
(22) Date de dépôt: 15.09.2011
(51) Int. Cl.: G04B 1/14, G04B 1/16

(54) **Ensemble barillet d'horlogerie à diamètre de bonde réduit**
Uhren-Federgehäuse mit reduziertem Durchmesser des Bundes
Clock barrel assembly with reduced core diameter

(43) Date de publication de la demande: 20.03.2013
(73) Titulaire: Blancpain S.A., 1348 Le Brassus (CH)
(72) Inventeur: Rochat, Marco, 1348 Le Brassus (CH); Capt, Edmond, 1348 Le Brassus (CH)
(74) Mandataire: Giraud, Eric

(56) Documents cités:
- CH-A- 295 135
- CH-A- 306 103
- CH-A- 324 249
- DE-U- 1 872 388
- FR-A- 1 473 744
- US-A- 182 629
- US-A- 1 110 061

## Description

### Domaine de l'invention

L'invention concerne un ensemble barillet pour montre mécanique avec diamètre de bonde réduit selon la revendication 1. L'invention concerne encore un mouvement d'horlogerie comportant au moins un tel ensemble barillet.

L'invention concerne encore une pièce d'horlogerie comportant au moins un tel mouvement ou/et au moins un tel ensemble barillet.

L'invention concerne le domaine de l'horlogerie, et plus particulièrement le domaine des barillets de stockage d'énergie, pour l'alimentation d'un mouvement, d'une sonnerie, ou d'une autre fonctionnalité d'une pièce d'horlogerie.

### Arrière-plan de l'invention

Pour augmenter la réserve de marche, par augmentation du nombre de tours d'un ressort de barillet, une solution consiste en une diminution du diamètre de l'arbre de barillet et de la bonde associée, de façon à augmenter la place disponible dans le tambour pour le ressort.

Le rapport du rayon de bonde par rapport à l'épaisseur du ressort est usuellement compris entre 10 et 20, et l'invention se propose d'abaisser ce rapport en-dessous de 10, et préférentiellement dans la plage comprise entre 5 et 10.

Le dimensionnement ne doit pas être fait à la légère, en effet un risque de casse existe sir le diamètre de la bonde est trop faible.

Dans l'architecture classique des barillets, un rochet est monté axialement sur un axe de barillet ou sur une bonde, par l'intermédiaire d'un carré, le rochet étant généralement fixé par une vis axiale. La dimension de cette vis et celle du carré conditionnent donc un diamètre minimal d'une portée de pivotement. Un épaulement jointif à cette portée de pivotement limite l'ébat axial de l'arbre ou de la bonde par rapport à une platine ou à un pont porteur d'une pierre ou similaire.

Un diamètre encore supérieur à celui de cet épaulement est nécessaire pour une portée de guidage en pivotement du tambour sur l'arbre ou sur la bonde, combinée à un épaulement de limitation de l'ébat axial du tambour. Le respect de sections de matière minimales implique une chaîne de cotation qui se traduit par un encombrement conséquent, difficile à réduire. On ne peut en particulier pas se contenter de réduire l'ensemble des dimensionnements, car les sections de matière sont alors insuffisantes pour assurer la tenue en fatigue.

Le document FR 306 103 au nom de Etablissements PARRENIN décrit une bonde creuse, de longueur égale à l'épaisseur du barillet, dans lequel un axe amovible plus long pivote dans une platine et un pont. La bonde et l'axe comportent des moyens complémentaires d'entraînement en pivotement, par un carré, tout en autorisant un mouvement axial relatif entre eux, l'une des extrémités de l'axe comportant un carré épaulé d'entraînement d'un rochet. Ce rochet est maintenu à l'extérieur du barillet, au-delà du pont. Un tambour pivote sur une portée épaulée de la bonde, et un couvercle fixé à ce tambour pivote sur une autre portée épaulée de cette bonde. L'ébat du tambour par rapport à cette bonde est limité par les deux épaulements de ces deux portées épaulées de sens contraire. L'ébat de la bonde par rapport à l'axe est limité, du côté du rochet, par un épaulement de l'axe coopérant avec une face en bout de la bonde, tandis qu'à l'autre extrémité l'autre face en bout de la bonde vient en appui sur la platine. La limitation de l'ébat de l'axe par rapport à la platine et au pont, est assurée dans un sens, ou bien de façon indirecte, par la bonde coopérant avec l'épaulement de l'arbre, ou bien par l'appui du rochet sur le pont, tandis que dans l'autre sens il est nécessaire de rajouter, au-delà de l'extrémité de l'axe munie du carré d'entraînement du rochet, une butée amovible, ou bien un pont supplémentaire. Le document CH 324 249 au nom de COMPAGNIE DES MONTRES LONGINES, FRANCILLON S.A. décrit un rochet monobloc avec l'arbre de barillet entre des portées de guidage de cet arbre dans la platine et le pont. Cet arbre comporte des moyens d'entraînement en pivotement d'une bonde porteuse du ressort, et sur laquelle bonde pivotent un tambour et un couvercle associé, qui enserrent la bonde sans jeu axial. L'ébat de l'arbre est limité, dans un sens par l'appui du rochet sur le pont, et dans l'autre sens, indirectement par l'intermédiaire de la bonde en appui par une première face de bout sur une face intérieure du rochet, sa face de bout opposée venant en appui sur la platine.

Un document DE 18 72 388 au nom de EPPLE KG OTERO UHREN décrit un mécanisme de fort encombrement en épaisseur, et où la limitation d'ébat est faite par une lame-ressort coopérant avec une gorge de l'arbre, entre le pont et le tambour.

Le document US 1 110 061 au nom de KIENZLE décrit un arbre de barillet coiffé d'une bonde, l'arbre comporte une rainure parallèle à son axe, dans laquelle une goupille longitudinale fait fonction de came d'embrayage/débrayage entre la bonde et l'arbre selon le sens de pivotement de l'arbre. Le tambour pivote sur la bonde, ainsi que le couvercle fixé sur le tambour. La bonde a une longueur correspondant juste à l'entraxe entre platine et pont, et l'arbre peut être enfilé dans la bonde après insertion latérale de l'ensemble formé par la bonde, le ressort, le tambour et le couvercle. L'ébat du tambour est limité par le pont dans un sens, et par un épaulement de la bonde dans l'autre sens. La limitation de l'ébat de l'arbre par rapport à la platine et au pont nécessite, là encore, une bride rapportée sur le pont et limitant la course du rochet. Le document CH 295 135 au nom de BRAC AG décrit un arbre lisse comportant une tête retenue par un épaulement d'une douille de centrage d'une platine, l'autre extrémité lisse de cet arbre pivotant dans un pont. Un tambour et un couvercle enserrent avec un jeu axial, entre deux épaulements, une bonde coaxiale à l'arbre. Du côté lisse de l'arbre, la bonde porte un rochet. La limitation de l'ébat axial de la bonde, dans le même sens que l'appui de la tête de l'arbre dans le centrage, est faite par l'appui du rochet sur un filet du pont, et dans le sens inverse par l'appui d'une face en bout de la bonde sur ce centrage. La douille de centrage représente une épaisseur supplémentaire du barillet.

Le document US 182 629 au nom de BARCLAY représente un barillet de sécurité comportant un mécanisme de protection de surcharge avec des coins mobiles radialement poussés par un ressort annexe.

Le document FR 1 473 744 au nom de GHIELMETTI décrit un barillet particulier, qui comporte un couvercle muni de fentes coopérant avec des ergots d'une bande non-métallique insérée entre le ressort et un ressort-lame auxiliaire.

### Résumé de l'invention

Selon une caractéristique de l'invention, ledit ressort est fixé à ladite bonde par friction.

Selon une caractéristique de l'invention, ledit ressort est soudé ou brasé à ladite bonde de façon à former un sous-ensemble ressort-bonde monobloc.

L'invention concerne encore un mouvement comportant au moins un tel ensemble barillet pour le stockage d'énergie avec une entrée constituée, ou bien par un rochet monté solidaire en pivotement de ladite bonde ou bien par une denture de tambour montée solidaire en pivotement dudit tambour, et une sortie constituée respectivement, ou bien par une denture de tambour montée solidaire en pivotement dudit tambour, ou bien par un rochet monté solidaire en pivotement de ladite bonde.

L'invention concerne encore une pièce d'horlogerie comportant au moins un tel mouvement d'horlogerie ou/et au moins un tel ensemble barillet pour le stockage d'énergie avec une entrée constituée, ou bien par un rochet monté solidaire en pivotement de ladite bonde ou bien par une denture de tambour montée solidaire en pivotement dudit tambour, et une sortie constituée respectivement, ou bien par une denture de tambour montée solidaire en pivotement dudit tambour, ou bien par un rochet monté solidaire en pivotement de ladite bonde.

### Description sommaire des dessins

D'autres caractéristiques et avantages de l'invention apparaîtront mieux à la lecture de la description détaillée qui va suivre, en référence aux dessins annexés, où:
- la figure 1 représente, de façon schématisée et en coupe dans un plan passant par son axe de pivotement, un barillet d'horlogerie selon l'invention, avec une bonde montée sur un arbre de barillet,
- la figure 2 est un détail de la partie centrale de la figure 1,
- la figure 3 est une vue de dessus, partielle, de l'ensemble barillet de la figure 1,
- la figure 4 est une variante du barillet de la figure 1, avec une bonde elle-même réalisée en deux parties coaxiales et montée sur un arbre de barillet,
- la figure 5 représente, de façon similaire à la figure 2, une autre variante de barillet selon l'invention, avec un porte-rochet situé sous le pont, et des moyens d'extraction de la bonde, et la figure 6 est une variante de ce même barillet avec interposition d'une rondelle de calage entre la bonde et l'arbre de barillet,
- la figure 7 représente, sous forme d'un schéma-blocs, un mouvement d'horlogerie comportant un ensemble barillet selon l'invention, et une pièce d'horlogerie comportant ce mouvement et un ensemble barillet selon l'invention.

### Description détaillée des modes de réalisation préférés

L'invention concerne le domaine de l'horlogerie, et plus particulièrement le domaine des barillets de stockage d'énergie, pour l'alimentation d'un mouvement, d'une sonnerie, ou d'une autre fonctionnalité d'une pièce d'horlogerie.

Plus particulièrement, l'invention concerne un barillet pour montre mécanique avec diamètre de bonde réduit.

L'invention concerne un ensemble barillet 1 d'horlogerie, comportant au moins un ressort moteur 2 de barillet. Ce ressort 2 est monté en torsion entre, à une première extrémité 21 un tambour 3 de barillet, et à une deuxième extrémité 22 une surface de réception 5 que comporte une bonde 4 de barillet coaxiale à ce tambour 3 autour d'un axe de pivotement D.

Cette bonde 4 est coaxiale à un arbre de barillet 18.

Selon l'invention, le rayon maximal de la bonde 4 par rapport à l'axe de pivotement D est inférieur à dix fois l'épaisseur maximale du ressort 2.

Dans la version illustrée par la figure 1, l'arbre de barillet 18 s'étend entre une première extrémité 86 comportant un épaulement de bout 85 et une seconde extrémité 87 comportant une portée 84, laquelle est chassée à force dans un alésage 411 que comporte la bonde 4 selon l'axe de pivotement D.

La bonde 4 comporte une première partie arbrée externe 43 supérieure sur laquelle coulisse un alésage 35 du tambour 3.

L'arbre de barillet 18 comporte, entre l'épaulement de bout 85 et la portée 84, un porte-rochet 81 comportant une portée pour le chassage d'un rochet 12. Ce porte-rochet 81 limite, directement ou indirectement, l'ébat du tambour 3 par rapport à une face d'appui 43A que comporte la bonde 4 en bordure de la surface de réception 5.

Avantageusement, l'ensemble barillet 1 comporte des moyens d'extraction 190, qui sont agencés pour permettre l'extraction axiale de la bonde 4, selon l'axe de pivotement D, par l'exercice d'un effort de poussée ou de traction sur la bonde 4.

Tel qu'illustré, le ressort 2 est enfermé dans une chambre 32 délimitée par le tambour 3 et un couvercle 7 fixé sur le tambour 3, et la bonde 4 comporte une seconde partie arbrée externe 44 inférieure sur laquelle coulisse un alésage 75 du couvercle 7.

Selon l'invention, tel que visible sur les figures 1, 2 et 3, l'arbre de barillet 18 et la bonde 4 emprisonnent, avec un jeu fonctionnel J, une bague d'appui 19 mobile sur la portée 84, entre, d'une part et d'un premier côté 191 de la bague 19, ou bien un premier épaulement 83 que comporte le arbre de barillet 18, ou bien le porte-rochet 81, et d'autre part et d'un second côté 192 de la bague d'appui 19 opposé au premier côté 191. Ce second côté 192 est agencé pour prendre appui sur une première face de bout 49 que comporte la bonde 4, du côté opposé à une seconde face de bout 49A de la bonde 4. Cette seconde face de bout 49A définit, avec l'épaulement de bout 85 de l'arbre de barillet 18, un entraxe fonctionnel E de l'ensemble barillet 1, entre des paliers dans lesquels il pivote au niveau de pivots au niveau de sa première extrémité 86 et de sa seconde extrémité 87.

De préférence, le jeu fonctionnel J est compris entre 0,04 mm et 0,08 mm.

Dans cette version, l'arbre de barillet 18 comporte, entre l'épaulement de bout 85 et la portée 84, et extérieurement à un logement ménagé pour recevoir la bague d'appui 19, un porte-rochet 81 agencé pour recevoir un rochet 12 chassé sur une portée que comporte le porte-rochet 81.

Ce porte-rochet 81 comporte au moins une encoche 82 au voisinage immédiat du premier épaulement 83 et partiellement superposée à la bague d'appui 19 pour permettre l'exercice d'une poussée sur la bague d'appui 19 pour son démontage à l'aide d'un outil introduit par la encoche 82, constituant ainsi les moyens d'extraction 190.

Dans cette variante, la surface de réception 5 est avantageusement une surface de révolution par rapport au axe de pivotement D.

Dans la variante de la figure 4, la bonde 4 est réalisée en deux parties, l'une première partie tubulaire 4A agencée pour coopérer avec l'arbre de barillet 18, et comportant à ses deux extrémités axiales opposées la première face de bout 49 et la seconde face de bout 49A. Le diamètre extérieur de la partie tubulaire 4A constitue une première partie arbrée externe 43 agencée pour constituer un pivot d'un alésage 35 du tambour 3, et l'autre deuxième partie 4B sensiblement tubulaire comporte un alésage chassé sur la première partie arbrée externe 43. Cette deuxième partie 4B, ou bien comporte la surface de réception 5 du ressort moteur 2, ou bien constitue l'extrémité interne du ressort moteur 2.

La figure 5 illustre, de façon similaire à la figure 2, une autre variante de barillet selon l'invention, avec un porte-rochet 81 situé sous le pont, et des moyens d'extraction de la bonde 190 constitués ici par une gorge 190A.

La figure 6 est une variante de ce même barillet avec interposition d'une rondelle 193 de calage entre la bonde et l'arbre de barillet,

Dans une variante non illustrée, le ressort 2 est fixé à la bonde 4 par friction.

De façon avantageuse, le ressort 2 est soudé ou brasé à la bonde 4 de façon à former un sous-ensemble ressort-bonde monobloc.

L'invention concerne encore un mouvement d'horlogerie 100 comportant au moins un tel ensemble barillet 1 pour le stockage d'énergie avec une entrée constituée, ou bien par un rochet 12 monté solidaire en pivotement du arbre de barillet 18, ou bien par une denture de tambour 13 solidaire en pivotement du tambour 3, et une sortie constituée respectivement, ou bien par une denture de tambour 13 solidaire en pivotement du tambour 3, ou bien par un rochet 12 monté solidaire en pivotement du arbre de barillet 18.

L'invention concerne encore une pièce d'horlogerie 1000 comportant au moins un tel mouvement d'horlogerie 100 ou/et au moins un tel ensemble barillet 1 pour le stockage d'énergie avec une entrée constituée, ou bien par un rochet 12 monté solidaire en pivotement du arbre de barillet 18, ou bien par une denture de tambour 13 solidaire en pivotement du tambour 3, et une sortie constituée respectivement, ou bien par une denture de tambour 13 solidaire en pivotement du tambour 3, ou bien par un rochet 12 monté solidaire en pivotement du arbre de barillet 18.

## Revendications

1. Ensemble barillet (1) d'horlogerie, comportant un arbre de barillet (18) pivotant autour d'un axe de pivotement (D) et s'étendant entre d'une part à une première extrémité (86) une première portée (181) pour son guidage en pivotement dans un pont, et d'autre part à une deuxième extrémité (87) une deuxième portée (182) pour son guidage en pivotement dans une platine, ledit arbre de barillet (18) comportant, entre ladite première portée (181) et ladite deuxième portée (182), une portée médiane (84) sur laquelle est chassée une bonde (4), ledit ensemble barillet (1) comportant au moins un ressort moteur (2) de barillet monté entre, à une première extrémité (21) un tambour (3) de barillet pivotant autour dudit axe de pivotement (D), et à une deuxième extrémité intérieure (22) une surface de réception (5) que comporte ladite bonde (4), ledit arbre de barillet (18) comportant, entre ladite première portée (181) et ladite bonde (4), un porte-rochet (81) comportant une portée pour le chassage ou la fixation d'un rochet (12), ladite bonde (4) comportant du côté dudit porte-rochet (81), une première partie arbrée externe (43) supérieure sur laquelle est guidé en pivotement ledit tambour (3) par un alésage (35) dudit tambour (3), ledit rochet (12) étant fixé au porte-rochet du côté de ladite première partie arbrée externe (43), ledit porte-rochet (81) limitant, directement ou indirectement, l'ébat dudit tambour (3) par rapport à une face d'appui (43A) du tambour que comporte ladite bonde (4), ladite surface d'appui (43A) se trouvant en bordure de ladite surface de réception (5) dudit ressort (2).

2. Ensemble barillet (1) selon la revendication précédente, **caractérisé en ce que** ladite première portée (181) est limitée du côté dudit porte-rochet (81) par un épaulement de bout (85) dudit arbre de barillet (18), et **en ce que** ledit arbre de barillet (18) et ladite bonde (4) emprisonnent, avec un jeu fonctionnel (J), une bague d'appui (19) mobile sur ladite portée médiane (84), entre, d'une part et d'un premier côté (191) de ladite bague (19), ou bien un premier épaulement (83) que comporte ledit arbre de barillet (18), ou bien ledit porte-rochet (81), et d'autre part et d'un second côté (192) de ladite bague d'appui (19) opposé audit premier côté (191) une première face de bout (49) que comporte ladite bonde (4), du côté opposé à une deuxième face de bout (49A) de ladite bonde (4), laquelle deuxième face de bout (49A) définissant, avec ledit épaulement de bout (85) dudit arbre de barillet (18), un entraxe fonctionnel (E) dudit ensemble barillet (1) entre des paliers d'un pont et d'une platine dans lesquels il pivote au niveau de pivots au niveau de ladite première portée (181) et de ladite deuxième portée (182).

3. Ensemble barillet (1) selon la revendication précédente, **caractérisé en ce que** ledit jeu fonctionnel (J) est compris entre 0,04 mm et 0,08 mm.

4. Ensemble barillet (1) selon la revendication 2 ou 3, **caractérisé en ce que** ledit porte-rochet (81) comporte un logement intérieur destiné à recevoir ladite bague d'appui (19).

5. Ensemble barillet (1) selon l'une des revendications 2 à 4, **caractérisé en ce que** ledit porte-rochet (81) comporte au moins une encoche (82) au voisinage immédiat dudit premier épaulement (83) et partiellement superposée à ladite bague d'appui (19) pour permettre l'exercice d'une poussée sur ladite bague d'appui (19) pour son démontage à l'aide d'un outil introduit par ladite encoche (82), ladite au moins une encoche (82) et ladite bague d'appui (49) constituant ensemble des moyens d'extraction (190) de ladite bonde (4).

6. Ensemble barillet (1) selon l'une des revendications précédentes, **caractérisé en ce que** le diamètre de ladite première portée (181) dudit arbre de barillet (18) est inférieur à celui de ladite portée médiane (84) de ladite bonde (4).

7. Ensemble barillet (1) selon l'une des revendications précédentes, **caractérisé en ce qu'**il comporte des moyens d'extraction (190) agencés pour permettre l'extraction axiale de ladite bonde (4), selon ledit axe de pivotement (D), par l'exercice d'un effort de poussée ou de traction sur ladite bonde (4), qui sont constitués par au moins une gorge (190A) ou/et un épaulement que comporte ladite bonde (4) à proximité d'une deuxième face de bout (49A) que comporte ladite bonde (4), à une de ses extrémités opposée à ladite face d'appui (43A) et au-delà d'une deuxième partie arbrée externe (44) inférieure que comporte ladite bonde (4) et agencée pour recevoir en coulissement un alésage (75) d'un couvercle (7) agencé pour constituer avec ledit tambour (3) une chambre (32) contenant ledit au moins un ressort moteur (2).

8. Ensemble barillet (1) selon l'une des revendications 1 à 6, **caractérisé en ce que** ledit ressort (2) est enfermé dans une chambre (32) délimitée par ledit tambour (3) et un couvercle (7) fixé sur ledit tambour (3), et **en ce que** ladite bonde (4) comporte une deuxième partie arbrée externe (44) inférieure sur laquelle coulisse un alésage (75) dudit couvercle (7)..

9. Ensemble barillet (1) selon l'une des revendications précédentes, **caractérisé en ce que** ladite bonde (4) est réalisée en deux parties, l'une première partie tubulaire (4A) agencée pour coopérer avec ledit arbre de barillet (18) et comportant à ses deux extrémités axiales opposées une première face de bout (49) et une deuxième face de bout (49A), et dont le diamètre extérieur de ladite partie tubulaire (4A) constitue ladite première partie arbrée externe (43) constituant un pivot d'un alésage (35) dudit tambour (3), et l'autre deuxième partie (4B) sensiblement tubulaire comportant un alésage chassé sur ladite première partie arbrée externe (43) et laquelle deuxième partie (4B), ou bien comporte ladite surface de réception (5) dudit ressort moteur (2), ou bien constitue l'extrémité interne dudit ressort moteur (2).

10. Ensemble barillet (1) selon l'une des revendications précédentes, **caractérisé en ce que** ledit ressort (2) est fixé à ladite bonde (4) par friction.

11. Ensemble barillet (1) selon l'une des revendications 1 à 9, **caractérisé en ce que** ledit ressort (2) et ladite bonde (4) forment ensemble un sous-ensemble ressort-bonde monobloc soudé.

12. Mouvement d'horlogerie (100) comportant au moins une platine, un pont, un ensemble barillet (1) selon l'une des revendications précédentes pivotant par ses dites première portée (181) et deuxième portée (182) respectivement dans ledit pont et ladite platine, pour le stockage d'énergie avec une entrée constituée, ou bien par ledit rochet (12) monté solidaire en pivotement dudit porte-rochet (81), ou bien par une denture de tambour (13) solidaire en pivotement dudit tambour (3), et une sortie constituée respectivement, ou bien par une denture de tambour (13) solidaire en pivotement dudit tambour (3), ou bien par ledit rochet (12) monté solidaire en pivotement dudit porte-rochet (81).

13. Pièce d'horlogerie (1000) comportant au moins un mouvement d'horlogerie (100) selon la revendication 13 ou/et au moins un ensemble barillet (1) selon l'une des revendications 1 à 12 pour le stockage d'énergie avec une entrée constituée, ou bien par ledit rochet (12) monté solidaire en pivotement dudit porte-rochet (81), ou bien par une denture de tambour (13) solidaire en pivotement dudit tambour (3), et une sortie constituée respectivement, ou bien par une denture de tambour (13) solidaire en pivotement dudit tambour (3), ou bien par ledit rochet (12) monté solidaire en pivotement dudit porte-rochet (81).

## Patentansprüche

1. Uhren-Federhausanordnung (1), umfassend eine Federhauswelle (18), die um eine Drehachse (D) drehbar ist und sich zwischen einerseits einem ersten Bereich (181) für ihre Drehführung in einer Brücke an einem ersten Ende (86) und andererseits einem zweiten Bereich (182) für ihre Drehführung in einer Platine an einem zweiten Ende (87) erstreckt, wobei die Federhauswelle (18) zwischen dem ersten Bereich (181) und dem zweiten Bereich (182) einen Mittelbereich (84) umfasst, auf den ein Bund (4) getrieben ist, wobei die Federhausanordnung (1) mindestens eine Federhaus-Antriebsfeder (2) umfasst, die zwischen einer sich um die Drehachse (D) drehenden Federhaustrommel (3) an einem ersten Ende (21) und einer Aufnahmeoberfläche (5), die der Bund (4) aufweist, an einem zweiten inneren Ende (22) montiert ist, wobei die Federhauswelle (18) zwischen dem ersten Bereich (181) und dem Bund (4) einen Sperrradträger (81) umfasst, der einen Bereich zum Auftreiben oder Befestigen eines Sperrrades (12) aufweist, wobei der Bund (4) auf Seiten des Sperrradträgers (81) einen ersten oberen äußeren Wellenteil (43) aufweist, an dem die Trommel (3) durch eine Bohrung (35) der Trommel (3) drehbar geführt wird und das Sperrrad (12) an dem Sperrradträger auf Seiten des ersten äußeren Wellenteils (43) befestigt ist, wobei der Sperrradträger (81) direkt oder indirekt das Spiel der Trommel (3) in Bezug auf eine Abstützoberfläche (43A) der Trommel, die der Bund (4) aufweist, begrenzt, wobei sich die Abstützoberfläche (43A) am Rand der Oberfläche (5) für die Aufnahme der Feder (2) befindet.

2. Federhausanordnung (1) nach dem vorhergehenden Anspruch, **dadurch gekennzeichnet, dass** der erste Bereich (181) auf Seiten des Sperrradträgers (81) durch eine Endschulter (85) der Federhauswelle (18) begrenzt ist und dass die Federhauswelle (18) und der Bund (4) mit einem funktionalen Spiel (J) einen Abstützring (19) einschließen, der auf dem mittleren Bereich (84) bewegbar ist zwischen einerseits und auf einer ersten Seite (191) des Rings (19) entweder einer ersten Schulter (83), die die Federhauswelle (18) aufweist, oder dem Sperrradträger (81) und andererseits und auf einer der ersten Seite (191) gegenüberliegenden zweiten Seite (192) des Abstützrings (19) einer ersten Endfläche (49), die der Bund (4) auf der Seite gegenüber einer zweiten Endfläche (49A) des Bundes (4) aufweist, wobei die zweite Endfläche (49A) mit der Endschulter (85) der Federhauswelle (18) einen funktionalen Mittenabstand (E) der Federhausanordnung (1) zwischen Lagern einer Brücke und einer Platine, in denen sie sich auf Höhe von Drehzapfen auf Höhe des ersten Bereichs (181) und des zweiten Bereichs (182) dreht, definiert.

3. Federhausanordnung (1) nach dem vorhergehenden Anspruch, **dadurch gekennzeichnet, dass** das funktionale Spiel (J) im Bereich von 0,04 mm bis 0,08 mm liegt.

4. Federhausanordnung (1) nach Anspruch 2 oder 3, **dadurch gekennzeichnet, dass** der Sperrradträger (81) einen inneren Aufnahmeraum aufweist, der dazu bestimmt ist, den Abstützring (19) aufzunehmen.

5. Federhausanordnung (1) nach einem der Ansprüche 2 bis 4, **dadurch gekennzeichnet, dass** der Sperrradträger (81) mindestens eine Aussparung (82) in direkter Nähe der ersten Schulter (83) und teilweise dem Abstützring (19) überlagert aufweist, um die Ausübung eines Schubs auf den Abstützring (19) zu ermöglichen, um ihn mit Hilfe eines Werkzeugs, das in die Aussparung (82) eingeführt wird, zu demontieren, wobei die mindestens eine Aussparung (82) und der Abstützring (49) zusammen Mittel (190) zum Entnehmen des Bundes (4) bilden.

6. Federhausanordnung nach einem der vorhergehenden Ansprüche, **dadurch gekennzeichnet, dass** der Durchmesser des ersten Bereichs (181) der Federhauswelle (18) kleiner ist als jener des mittleren Bereichs (84) des Bundes (4).

7. Federhausanordnung (1) nach einem der vorhergehenden Ansprüche, **dadurch gekennzeichnet, dass** sie Entnahmemittel (190) umfasst, die dafür ausgelegt sind, das axiale Herausziehen des Bundes (4) längs der Drehachse (D) durch Ausüben einer Schubkraft oder einer Zugkraft auf den Bund (4) zu ermöglichen, und die durch mindestens eine Kehle (190A) und/oder eine Schulter gebildet sind, die der Bund (4) in der Umgebung einer zweiten Endfläche (49A) aufweist, welche der Bund (4) an einem seiner Enden gegenüber der Abstützfläche (43A) und jenseits eines zweiten unteren äußeren Wellenteils (44) aufweist, das der Bund (4) umfasst und das dafür ausgelegt ist, eine Bohrung (75) eines Deckels (7) gleitend aufzunehmen, der dafür ausgelegt ist, mit der Trommel (3) eine Kammer (32) zu bilden, die die mindestens eine Antriebsfeder (2) enthält.

8. Federhausanordnung (1) nach einem der Ansprüche 1 bis 6, **dadurch gekennzeichnet, dass** die Feder (2) in einer Kammer (32) eingeschlossen ist, die durch die Trommel (3) und einen an der Trommel (3) befestigten Deckel (7) begrenzt ist, und dass der Bund (4) einen zweiten, unteren, äußeren Wellenteil (44) aufweist, auf dem eine Bohrung (75) des Deckels (7) gleitet.

9. Federhausanordnung (1) nach einem der vorhergehenden Ansprüche, **dadurch gekennzeichnet, dass** der Bund (4) aus zwei Teilen gebildet ist, wovon ein erster rohrförmiger Teil (4A) dafür ausgelegt ist, mit der Federhauswelle (18) zusammenzuwirken, und an seinen beiden gegenüberliegenden axialen Enden eine erste Endfläche (49) und eine zweite Endfläche (49A) aufweist, wobei der Außendurchmesser des rohrförmigen Teils (4A) den ersten, äußeren Wellenteil (43) bildet, der einen Drehzapfen einer Bohrung (35) der Trommel (3) bildet, und wovon das andere zweite, im Wesentlichen rohrförmige Ende (4B) eine Bohrung aufweist, die auf den ersten, äußeren Wellenteil (43) getrieben ist, und wobei der zweite Teil (4B) entweder die Aufnahmeoberfläche (5) der Antriebsfeder (2) aufweist oder das innere Ende der Antriebsfeder (2) bildet.

10. Federhausanordnung (1) nach einem der vorhergehenden Ansprüche, **dadurch gekennzeichnet, dass** die Feder (2) an dem Bund (4) durch Reibung befestigt ist.

11. Federhausanordnung (1) nach einem der Ansprüche 1 bis 9, **dadurch gekennzeichnet, dass** die Feder (2) und der Bund (4) zusammen eine einteilige verschweißte Feder-Bund-Unteranordnung bilden.

12. Uhrwerk (100), umfassend mindestens eine Platine, eine Brücke und eine Federhausanordnung (1) nach einem der vorhergehenden Ansprüche, die sich durch ihren ersten Bereich (181) und ihren zweiten Bereich (182) in der Brücke und end sprechend in der Platine dreht, um Energie zu speichern, mit einem Eingang, der entweder durch das Sperrrad (12) gebildet ist, das drehfest an dem Sperrradträger (81) montiert ist, oder durch eine Trommelzahnung (13), die drehfest mit der Trommel (3) ist, und mit einem Ausgang, der entweder durch eine Trommelzahnung (13) gebildet ist, die mit der Trommel (3) drehfest ist, oder entsprechend durch das Sperrrad (12), das drehfest an dem Sperrradträger (81) montiert ist.

13. Zeitmessgerät (1000), umfassend mindestens ein Uhrwerk (100) nach Anspruch 13 und/oder mindestens eine Federhausanordnung (1) nach einem der Ansprüche 1 bis 12 zum Speichern von Energie, mit einem Eingang, der entweder durch das Sperrrad (12) gebildet ist, das an dem Sperrradträger (81) drehfest montiert ist, oder durch eine Trommelzahnung (13), die mit der Trommel (3) drehfest ist, und mit einem Ausgang, der entweder durch eine Trommelzahnung (13), die mit der Trommel (3) drehfest ist, oder entsprechend durch das Sperrrad (12), das an dem Sperrradträger (81) drehfest montiert ist.

## Claims

1. Timepiece barrel assembly (1) comprising a barrel arbor (18) pivoting about a pivot axis (D) and extending between, on the one hand, at a first end (86), a first shoulder (181) for guiding the pivoting thereof in a bridge, and on the other hand, at a second end (87), a second shoulder (182) for guiding the pivoting thereof in a plate, said barrel arbor (18) comprising, between said first shoulder (181) and said second shoulder (182), a median shoulder (84) onto which there is driven a core (4), said barrel assembly (1) including at least one mainspring (2) mounted between, at a first end (21), a barrel drum (3) pivoting about said pivot axis (D), and at a second inner end (22), a receiving surface (5) comprised in said core (4), said barrel arbor (18) including, between said first shoulder (181) and said core (4), a ratchet-holder (81) including a shoulder for driving on or fixing a ratchet (12), said core (4) including, on the side of said ratchet-holder (81), a first, upper, outer, shafted part (43) on which the pivoting of said drum (3) is guided by a bore (35) of said drum (3), said ratchet (12) being fixed to the ratchet-holder on the side of said first outer shafted part (43), said ratchet-holder (81) directly or indirectly limiting the shake of said drum (3) relative to a bearing surface (43A) of the drum comprised in said core (4), said bearing surface (43A) being at the edge of said surface (5) for receiving said spring (2).

2. Barrel assembly (1) according to the preceding claim, **characterized in that** said first shoulder (181) is limited on said ratchet-holder (81) side by a stepped end portion (85) of said barrel arbor (18), and **in that** said barrel arbor (18) and said core (4) confine, with a functional play (J), a bearing ring (19), movable on said median shoulder (84) between, on the one hand and on a first side (191) of said ring (19), either a first stepped portion (83) comprised in said barrel arbor (18), or said ratchet-holder (81), and on the other hand and on a second side (192) of said bearing ring (19) opposite to said first side (191), a first end face (49) comprised in said core (4), on the opposite side to a second end face (49A) of said core (4), said second end face (49A) defining, with said stepped end portion (85) of said barrel arbor (18), a functional distance of centres (E) of said barrel assembly (1) between the bearings of a bridge and of a plate in which said barrel assembly (1) pivots on pivots on said first shoulder (181) and on said second shoulder (182).

3. Barrel assembly (1) according to the preceding claim, **characterized in that** said functional play (J) is comprised between 0.04 mm and 0.08 mm.

4. Barrel assembly (1) according to claim 2 or 3, **characterized in that** said ratchet-holder (81) includes an inner housing for receiving said bearing ring (19).

5. Barrel assembly (1) according to any of claims 2 to 4, **characterized in that** said ratchet-holder (81) includes at least one notch (82) in immediate proximity to said first stepped portion (83) and partially superposed on said bearing ring (19) to allow a thrust force to be exerted on said bearing ring (19) to disassemble said ring using a tool inserted through said notch (82), said at least one notch (82) and said bearing ring (49) together forming a means (190) for extracting said core (4).

6. Barrel assembly (1) according to any of the preceding claims, **characterized in that** the diameter of said first shoulder (181) of said barrel arbor (18) is less than that of said median shoulder (84) of said core (4).

7. Barrel assembly (1) according to any of the preceding claims, **characterized in that** said assembly includes extraction means (190) arranged to allow the axial extraction of said core (4), along said pivot axis (D), by the exertion of a thrust or traction force on said core (4), which are formed by at least one groove (190A) and/or one stepped portion comprised in said core (4) in proximity to a second end face (49A) of said core (4), at one of the ends thereof opposite said bearing face (43A) and beyond a second lower, outer, shafted part (44) comprised in said core (4) and arranged for slideably receiving a bore (75) of a cover (7) arranged to form, with said drum (3), a chamber (32) containing said at least one mainspring (2).

8. Barrel assembly (1) according to any of claims 1 to 6, **characterized in that** said spring (2) is confined within a chamber (32) delimited by said drum (3) and a cover (7) fixed to said drum (3), and **in that** said core (4) includes a second, lower, outer, shafted part (44) on which a bore (75) of said cover (7) slides.

9. Barrel assembly (1) according to any of the preceding claims, **characterized in that** said core (4) is made in two parts, a first tubular portion (4A), arranged to cooperate with said barrel arbor (18), and including at both opposite axial ends thereof a first end face (49) and a second end face (49A), and wherein the external diameter of said tubular portion (4A) forms said first, outer, shafted part (43) forming a pivot for a bore (35) of said drum (3), and the other second substantially tubular portion (4B) including a bore driven onto said first, outer, shafted part (43) and said second portion (4B) either includes said receiving surface (5) for said mainspring (2) or forms the inner end of said mainspring (2).

10. Barrel assembly (1) according to any of the preceding claims, **characterized in that** said spring (2) is fixed by friction to said core (4).

11. Barrel assembly (1) according to any of claims 1 to 9, **characterized in that** said spring (2) and said core (4) together form a welded one-piece spring/core sub-assembly.

12. Timepiece movement (100) including at least a plate, a bridge, a barrel assembly (1) according to any of the preceding claims, pivoting via said first shoulder (181) and said second shoulder (182) thereof respectively in said bridge and said plate, for storing energy, with an input formed either by said ratchet (12) mounted for integral rotation with said ratchet-holder (81), or by a drum toothing (13) integral in rotation with said drum (3), and an output respectively formed either by a drum toothing (13) integral in rotation with said drum (3), or by said ratchet (12) mounted for integral rotation with said ratchet-holder (81).

13. Timepiece (1000) including at least one timepiece movement (100) according to claim 13 and/or at least one barrel assembly (1) according to any of claims 1 to 12 for storing energy with an input formed either by said ratchet (12) mounted for integral rotation with said ratchet-holder (81), or by a drum toothing (13) integral in rotation with said drum (3), and an output respectively formed either by a drum toothing (13) integral in rotation with said drum (3), or by said ratchet (12) mounted for integral rotation with said ratchet-holder (81).
